# FASCICULE DE BREVET EUROPEEN

(11) **EP 2 200 060 B1**
(45) Date de publication et mention de la délivrance du brevet: **10.08.2011**
(21) Numéro de dépôt: 09354042.5
(22) Date de dépôt: 20.10.2009
(51) Int. Cl.: H01H 31/00

(54) **Cellule de distribution électrique moyenne tension**
Zelle zur Verteilung von Strom mittlerer Spannung
Medium-voltage electric distribution cell

(30) Priorité: 18.12.2008 FR 0807109
(43) Date de publication de la demande: 23.06.2010
(73) Titulaire: Schneider Electric Industries SAS, 92500 Rueil-Malmaison (FR)
(72) Inventeur: Schellekens, Hans, 38050 Grenoble Cedex 09 (FR)
(74) Mandataire: Colette, Marie-Françoise

(56) Documents cités:
- WO-A1-01/99132
- JP-A- 2003 308 767

## Description

La présente invention concerne une cellule de distribution électrique moyenne tension destinée à être interposée entre deux parties d'un circuit électrique de manière à assurer les fonctions respectivement de passage du courant entre les deux parties, d'interruption du courant entre les deux parties, de sectionnement de la tension et de mise à la terre de l'une des parties dudit circuit.

Dans les cellules de distribution électriques connues, les ampoules à vide sont utilisées pour réaliser les fonctions interrupteur et disjoncteur tandis que les dispositifs à isolation dans l'air ou dans le gaz sont le plus souvent utilisés pour réaliser les fonctions de sectionnement ou de mise à la terre.

Ces fonctions peuvent être combinées de différentes manières afin de réaliser des unités fonctionnelles assurant à la fois les fonctions d'interruption du courant, de sectionnement et de mise à la terre.

Ainsi, on connaît une unité fonctionnelle constituée d'un appareil de coupure à trois positions, réalisant respectivement les fonctions interrupteur, sectionneur et sectionneur de terre ou bien une unité fonctionnelle constituée d'un interrupteur-sectionneur combiné à un sectionneur de terre, ou bien une unité fonctionnelle constituée par un sectionneur deux positions comprenant la mise à la terre combinée à un interrupteur ou un disjoncteur. Et l'on connaît également par exemple, une unité fonctionnelle constituée par la combinaison de trois dispositifs réalisant respectivement les fonctions de sectionneur, sectionneur de terre et interrupteur. Le document JP 2003 308767 décrit un dispositif selon le préambule de la revendication 1.

La présente invention a pour but de réaliser une cellule de distribution électrique moyenne tension permettant de réaliser au moins les fonctions disjoncteur (interrupteur) et sectionneur au moyen de la technologie d'isolation utilisant le vide de manière à supprimer l'utilisation du gaz, tout en maintenant une certaine compacité de la cellule.

A cet effet, la présente invention a pour objet une cellule de distribution électrique du genre précédemment mentionné, cette cellule étant caractérisée en ce que les fonctions de passage du courant, d'interruption et de sectionnement de la tension précitées, sont réalisées dans le vide, et en ce qu'il comporte en outre un moyen de séparation supplémentaire placé dans le circuit de raccordement à la terre, ledit moyen étant apte à ajouter un intervalle de sectionnement supplémentaire dans le circuit de terre dans la position de passage du courant et d'interruption du courant et à supprimer cet intervalle de sectionnement supplémentaire en position de sectionnement de la tension entre les deux parties et lors de la mise à la terre de l'une des parties précitées.

Selon une caractéristique particulière, la fonction de mise à la terre précitée est également réalisée dans le vide.

Selon une caractéristique particulière, cette cellule comporte un interrupteur (ou disjoncteur) à trois positions, respectivement une position de passage du courant entre les deux parties, une position d'interruption du courant et de sectionnement de la tension entre les deux parties et une position de mise à la terre, cet interrupteur/disjoncteur étant logé dans une ampoule à vide.

Selon une caractéristique particulière, ce moyen de séparation supplémentaire est réalisé à technologie de coupure dans l'air, dans le gaz, dans l'huile ou dans le vide.

Selon une autre caractéristique, cette ampoule comporte une enveloppe à l'intérieur de laquelle sont montés un premier contact fixe relié électriquement à la première partie précitée de courant, un contact mobile relié électriquement à la seconde partie de circuit précité et un deuxième contact fixe qui fonctionne soit comme écran flottant soit comme contact, et relié électriquement à la masse.

Selon une autre caractéristique, le moyen de séparation supplémentaire comporte un aiguilleur permettant de relier ou non le second contact fixe à la masse.

Selon une autre caractéristique, la première partie de circuit précitée est un jeu de barre tandis que la seconde partie de circuit précitée est un câble.

Selon une autre caractéristique, le second contact fixe est situé sensiblement au centre de l'ampoule.

Selon une autre caractéristique, cette cellule comporte un moyen de détection du courant de fuite dans l'(les) ampoule(s). Ceci permet de détecter une perte de vide, de faire un diagnostique du niveau de vide, ou encore de diagnostiquer une perte d'étanchéité de l'ampoule.

Selon une autre caractéristique, ce moyen comporte un moyen de mesure en continu de la tension ou du courant traversant le second contact fixe.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une représentation schématique d'une cellule de distribution moyenne tension selon l'invention,
- Les figures 2 à 5 illustrent, dans une vue en coupe, une cellule de distribution selon une réalisation particulière de l'invention, respectivement dans une position fermée permettant le passage du courant, dans une position d'ouverture suite à une coupure, dans une position de sectionnement, et dans une position de mise à la terre.

Sur les figures 1 à 5, est illustrée une cellule de distribution moyenne tension C selon l'invention, destinée à être placée entre un jeu de barres 1 et un câble 2 pour assurer entre ces deux éléments, soit le passage du courant (position a sur la figure 1), soit une interruption du courant suite à une coupure, soit un sectionnement de la tension (b), soit une mise à la terre du(des) câbles (position c).

Cette cellule C comporte une ampoule à vide A et un circuit de raccordement 3 à la terre T comportant un sectionneur à air (ou aiguilleur) 4.

Cette ampoule A loge un disjoncteur 5 pouvant prendre trois positions différentes à savoir une position de service (tel qu'illustré sur la figure 2) permettant le passage du courant de service, une position ouverte suite à une coupure du courant (figure 3), une position de sectionnement (fig.4) et une position de mise à la terre (fig.5).

L'aiguilleur 4 peut prendre deux positions (e,f sur la figure 1), à savoir une première position e dans laquelle il relie électriquement le point de raccordement R à la terre de l'ampoule, à la masse T, et une position (f) dans laquelle il interpose entre ce point de raccordement R et la masse T, un intervalle de sectionnement supplémentaire I.

Tel qu'illustré sur les figures 2 à 5, l'ampoule précitée A comporte une enceinte 6 de forme sensiblement cylindrique remplie de vide et logeant un premier contact fixe 7 relié électriquement au jeu de barres, un contact mobile 8 relié électriquement au câble et un second contact fixe 9 relié électriquement par l'intermédiaire du point de raccordement R précité à l'aiguilleur précité 4, ledit aiguilleur étant apte à relier le point de raccordement précité R à la terre T.

Le fonctionnement de la cellule de distribution précitée va être décrit dans ce qui suit en référence aux figures.

Dans la position illustrée sur la figure 2, ou position de service, l'ampoule A est en position fermée pour permettre le passage du courant de service. L'aiguilleur 4 est en position ouverte. Dans la position illustrée sur la figure 3, le premier contact fixe 7 et le contact mobile 8 sont séparés, le passage du courant est donc interrompu. Le passage de la position a à la position b (figure 1) correspond à une ouverture du circuit électrique associée à une coupure du courant. L'utilisation de l'ampoule A dans ces deux positions est classique. Le second contact fixe 9 à l'intérieur de l'ampoule A se comporte comme un écran flottant. Le fait que cet écran est flottant facilite la tenue diélectrique lors de la phase de coupure en diminuant les risques de claquage diélectrique. Sur la figure 4, la cellule est dans la position dite de sectionnement. La fermeture de l'aiguilleur 4 a été réalisée, entraînant la mise à la terre du deuxième contact fixe 9. En conséquence, le champ électrique à l'intérieur de l'ampoule change de manière drastique. Une barrière virtuelle empêche désormais des amorçages directs entre les contacts. L'ampoule fonctionne alors comme un sectionneur. L'aiguilleur de mise à la terre en position fermée renforce la fonction sectionnement dans l'ampoule.

Sur la figure 5, le contact mobile 8 a été amené en contact avec le deuxième contact fixe 9 de l'ampoule A. La cellule est alors dans la position de mise à la terre. La technologie vide permet de réaliser d'une manière fiable le pouvoir de fermeture.

On a donc réalisé grâce à l'invention, une cellule de distribution moyenne tension présentant un circuit court et un circuit de mise à la terre simple, d'où un encombrement réduit, le tout en utilisant le plus possible la technologie du vide.

Bien entendu, l'invention n'est pas limitée au mode de réalisation décrit et illustré qui n'a été donné qu'à titre d'exemple.

C'est ainsi par exemple que l'appareil de coupure réalisant l'interruption du courant à l'intérieur de l'ampoule peut être un interrupteur ou bien un disjoncteur. De même, au lieu d'être placée dans une seule et même ampoule, les différentes fonctions peuvent être placées dans des ampoules différentes, une pour chaque fonction.

## Revendications

1. Cellule de distribution électrique moyenne tension destinée à être interposée entre deux parties d'un circuit électrique de manière à assurer les fonctions respectivement de passage du courant entre les deux parties, d'interruption du courant entre les deux parties, de sectionnement de la tension entre les deux parties et de mise à la terre de l'une des parties dudit circuit,
les fonctions de passage du courant (a), d'interruption et de sectionnement de la tension (b) précitées, étant réalisées dans le vide, **caractérisé en ce qu'**il comporte en outre un moyen de séparation supplémentaire (4) placé dans le circuit de raccordement à la terre (3), ledit moyen étant apte à ajouter un intervalle de sectionnement supplémentaire I dans le circuit de terre (3) dans la position de passage du courant et d'interruption du courant, et à supprimer cet intervalle de sectionnement supplémentaire I en position de sectionnement de la tension entre les deux parties et lors de la mise à la terre de l'une (2) des parties précitées.

2. Cellule de distribution selon la revendication 1, **caractérisée en ce que** la fonction de mise à la terre (c) est également réalisée dans le vide.

3. Cellule de distribution électrique selon la revendication 1 ou 2, **caractérisée en ce qu'**elle comporte un interrupteur (ou disjoncteur) à trois positions (5), respectivement une position de passage du courant entre les deux parties (1 et 2), une position d'interruption du courant et de sectionnement de la tension entre les deux parties et une position de mise à la terre, cet interrupteur/disjoncteur (5) étant logé dans une ampoule à vide A.

4. Cellule de distribution électrique selon l'une quelconque des revendications précédentes, **caractérisée en ce que** ce moyen de séparation supplémentaire (4) est réalisé à technologie de coupure dans l'air, dans le gaz, dans l'huile ou dans le vide.

5. Cellule de distribution électrique selon la revendication 3, **caractérisée en ce que** cette ampoule (A) comporte une enveloppe (6) à l'intérieur de laquelle sont montés un premier contact fixe (7) relié électriquement à la première partie précitée de courant (1), un contact mobile (8) relié électriquement à la seconde partie de circuit précité (2) et un deuxième contact fixe (9) qui fonctionne soit comme écran flottant soit comme contact, et relié électriquement à la masse T.

6. Cellule de distribution électrique selon la revendication 5, **caractérisée en ce que** le moyen de séparation supplémentaire comporte un aiguilleur (4) permettant de relier ou non le second contact fixe (9) à la masse T.

7. Cellule de distribution électrique selon l'une quelconque des revendications précédentes, **caractérisée en ce que** la première partie de circuit précitée est un jeu de barre (1) tandis que la seconde partie de circuit précitée est un câble (2).

8. Cellule de distribution électrique selon la revendication 5 ou 6, **caractérisée en ce que** le second contact fixe (9) est situé sensiblement au centre de l'ampoule A.

9. Cellule de distribution électrique selon la revendication 3 ou 5, **caractérisée en ce qu'**elle comporte un moyen de détection du courant de fuite dans l' (les) ampoule(s).

10. Cellule de distribution électrique selon les revendications 5 et 9, **caractérisée en ce que** ce moyen comporte un moyen de mesure en continu de la tension ou du courant traversant le second contact fixe (9).

## Claims

1. A medium-voltage electrical distribution cubicle designed to be fitted between two parts of an electric circuit so as to perform the functions respectively of current flow between the two parts, of current interruption between the two parts, of voltage disconnection between the two parts and of earthing of one of the parts of said circuit, the above-mentioned functions of current flow (a) and of interruption and voltage disconnection (b) being performed in a vacuum, **characterized in that** it further comprises additional separating means (4) placed in the earth connection circuit (3), said means being designed to add an additional disconnecting gap I in the earth circuit (3) in the current flow and current interruption position and to eliminate this additional disconnecting gap I in the voltage disconnection position between the two parts (1,2) and when one of the above-mentioned parts is earthed.

2. The electrical distribution cubicle according to claim 1, **characterized in that** the earthing function (c) is also performed in a vacuum.

3. The electrical distribution cubicle according to claim 1 or 2, **characterized in that** it comprises a three-position switch (or circuit breaker) (5), respectively a position in which the current flows between the two parts (1 and 2), a position in which the current is interrupted and the voltage is disconnected between the two parts and an earthed position, this switch/circuit breaker (5) being housed in a vacuum cartridge A.

4. The electrical distribution cubicle according to any one of the foregoing claims, **characterized in that** the additional separating means (4) are achieved with a breaking technology in air, in gas, in oil or in a vacuum.

5. The electrical distribution cubicle according to claim 3, **characterized in that** this cartridge (A) comprises an enclosure (6) inside which there are fitted a first stationary contact (7) electrically connected to the above-mentioned first part of circuit (1), a movable contact (8) electrically connected to the above-mentioned second part of circuit (2), and a second stationary contact (9) that functions either as a floating shield or as a contact and is electrically connected to earth T.

6. The electrical distribution cubicle according to claim 5, **characterized in that** the additional separating means comprises a switcher (4) enabling the second stationary contact (9) to be connected to earth T or not.

7. The electrical distribution cubicle according to any one of the foregoing claims, **characterized in that** the above-mentioned first part of circuit is a busbar (1) whereas the above-mentioned second part of circuit is a cable (2).

8. The electrical distribution cubicle according to claim 5 or 6, **characterized in that** the second stationary contact (9) is located substantially in the centre of the cartridge A.

9. The electrical distribution cubicle according to claim 3 or 5, **characterized in that** it comprises means for detecting the leakage current in the cartridge(s).

10. The electrical distribution cubicle according to claims 5 and 9, **characterized in that** these means comprise means for continuous measurement of the voltage or of the current flowing through the second stationary contact (9).

## Patentansprüche

1. Mittelspannungs-Verteilerschaltzelle zur Anordnung zwischen zwei Abschnitten eines elektrischen Stromkreises, um die Funktionen einer Stromdurchleitung zwischen den beiden Abschnitten, einer Stromunterbrechung zwischen den beiden Abschnitten, einer Spannungstrennung zwischen den beiden Abschnitten sowie der Erdung eines der Abschnitte des genannten Stromkreises zu gewährleisten,
wobei die genannten Funktionen der Stromdurchleitung (a) und der Unterbrechung und Spannungstrennung (b) im Vakuum ausgeführt sind, **dadurch gekennzeichnet, dass** die Anordnung außerdem eine in den Erdungskreis (3) geschaltete zusätzliche Trennvorrichtung (4) umfasst, welche Vorrichtung in der Lage ist, in der Stromdurchleitungsstellung und in der Stromunterbrechungsstellung eine zusätzliche Trennstrecke I in den Erdungskreis (3) einzubringen und in der Spannungstrennungsstellung sowie bei Erdung eines (2) der genannten Abschnitte diese Trennstrecke aufzuheben.

2. Verteilerschaltzelle nach Anspruch 1, **dadurch gekennzeichnet, dass** die Erdungsfunktion (c) ebenfalls im Vakuum ausgeführt ist.

3. Verteilerschaltzelle nach Anspruch 1 oder 2, **dadurch gekennzeichnet, dass** sie einen Lastschalter (Leistungsschalter) mit drei Schaltstellungen (5) umfasst, die bezüglich der beiden Stromkreisabschnitte (1 und 2) einer Stromdurchleitungsstellung (1 et 2), einer Stromunterbrechungs- und Spannungstrennstellung sowie einer Erdungsstellung entsprechen, wobei der genannte Lastschalter/Leistungsschalter (5) in einer Vakuumschaltröhre angeordnet ist.

4. Verteilerschaltzelle nach irgendeinem der vorhergehenden Ansprüche, **dadurch gekennzeichnet, dass** die zusätzliche Trennvorrichtung (4) mit einer Luft-, Gas-, Öl- oder Vakuum-Abschalttechnik ausgeführt ist.

5. Verteilerschaltzelle nach Anspruch 3, **dadurch gekennzeichnet, dass** die genannte Schaltröhre (A) ein Gehäuse (6) umfasst, in dem ein, mit dem genannten ersten Abschnitt (1) des Stromkreises verbundener erster feststehender Kontakt (7), ein mit dem genannten zweiten Abschnitt (2) des Stromkreises verbundener beweglicher Kontakt (8) sowie ein zweiter feststehender Kontakt (9) angeordnet ist, der entweder als Schwebepotentialschirm oder als Kontakt fungiert und elektrisch mit Masse T verbunden ist.

6. Verteilerschaltzelle nach Anspruch 5, **dadurch gekennzeichnet, dass** die zusätzliche Trennvorrichtung eine Schaltweiche (4) umfasst, mit der der zweite feststehende Kontakt (9) an Masse T gelegt werden kann oder nicht.

7. Verteilerschaltzelle nach irgendeinem der vorhergehenden Ansprüche, **dadurch gekennzeichnet, dass** der genannte erste Abschnitt des Stromkreises als Sammelschienenanordnung (1) und der genannte zweite Abschnitt des Stromkreises als Kabel (2) ausgebildet ist.

8. Verteilerschaltzelle nach Anspruch 5 oder 6, **dadurch gekennzeichnet, dass** der zweite feststehende Kontakt (9) annähernd in der Mitte der Schaltröhre A angeordnet ist.

9. Verteilerschaltzelle nach Anspruch 3 oder 5, **dadurch gekennzeichnet, dass** sie eine Einrichtung zur Erfassung des Fehlerstroms in der Schaltröhre bzw. den Schaltröhren umfasst.

10. Verteilerschaltzelle nach Anspruch 5 bis 9, **dadurch gekennzeichnet, dass** die Erfassungseinrichtung ein Gleichspannungs-Messmittel zur Messung der Spannung oder des Stroms am/im zweiten feststehenden Kontakt (9) umfasst.
